# EUROPÄISCHE PATENTSCHRIFT

(11) **EP 1 646 456 B1**
(45) Veröffentlichungstag und Bekanntmachung des Hinweises auf die Patenterteilung: **29.12.2010**
(21) Anmeldenummer: 04740185.6
(22) Anmeldetag: 23.06.2004
(51) Int. Cl.: B21B 28/04, A46B 9/02

(54) **VERFAHREN ZUR FORMGEBUNG EINER WALZEN-REINIGUNGSB RSTE UND N ACH DEM VERFAHREN AUSGEFORMTE REINIGUNGSB RSTE**
METHOD FOR SHAPING A ROLL CLEANING BRUSH, AND A CLEANING BRUSH SHAPED ACCORDING TO THE METHOD
PROCEDE DE FACONNAGE D'UNE BROSSE DE NETTOYAGE A ROULEAUX, ET BROSSE DE NETTOYAGE AINSI OBTENUE

(30) Priorität: 22.07.2003 DE 10333215
(43) Veröffentlichungstag der Anmeldung: 19.04.2006
(73) Patentinhaber: SMS Siemag AG, 40237 Düsseldorf (DE)
(72) Erfinder: HOF, Hartmut, 57339 Erndtebrück (DE); SEIDEL, Jürgen, 57223 Kreuztal (DE)
(74) Vertreter: Klüppel, Walter
(86) Internationale Anmeldenummer: PCT/EP2004/006760
(87) Internationale Veröffentlichungsnummer: WO 2005/018844

(56) Entgegenhaltungen:
- JP-A- 52 092 855
- US-A- 2 953 952

## Beschreibung

Die Erfindung betrifft ein Verfahren zur Formgebung einer Walzen-Reinigungsbürste, insbesondere für Arbeitswalzen, zur Verwendung in Metall- und insbesondere in Aluminium-Warmbandstraßen mit einem Bürstenbelag umfassend einen endseitig gelagerten tragenden Grundkörper mit dem daran befestigten Bürstenbelag, der zur Erzielung einer Reinigungswirkung mit einstellbarer Kraft oder definierter Eintauchtiefe gegen die Walze gedrückt wird, eine nach dem Verfahren hergestellte Reinigungsbürste sowie ein Betriebsverfahren für die Reinigungsbürste.

In Aluminium-Warmbandstraßen ist es erforderlich, zumindest die Arbeitswalzen während des Walzprozesses zu reinigen. Zu diesem Zweck werden rotierende Bürsten gegen die Arbeitswalzen gedrückt, um die Walzen sauber von Emulsionsrückständen, aufgebackenem Walzgut- und Oxidpartikeln etc. zu halten.
Eine solche Abreinigung der Arbeitswalzen ist unabdingbar, um eine zufriedenstellende, gleichmäßige Oberflächenqualität am gewalzten Band sicherzustellen.

Der häufig zum Einsatz kommende Bürstentyp ist die Stahlbürste. Die Beläge dieses Bürstentyps weisen eine relativ große Steifigkeit auf und können sich deshalb den Konturen der Walzen nur sehr unvollkommen anpassen.

Die Stahlbürste besteht aus einem tragenden Grundkörper und einem daran befestigten Bürstenbelag, dem sogen. Besatz. Dieser besteht aus Bürstenhaaren von gewellten Stahldrähten. Um eine Reinigungswirkung zu erzielen, wird die Bürste mit einer bestimmten Kraft oder mit einer definierten Eintauchtiefe der Stahldrähte gegen die Walze gedrückt. Dabei biegt sich die Bürste naturgemäß durch. Bei Verwendung einer zylinderförmigen Arbeitswalze und einer zylinderförmigen Bürstenform entsteht ein Anpressdruck, der infolge einer Durchbiegung der Bürste in den Randbereichen höher und in der Mitte niedriger ist.

Falls jedoch Sonderschliffe insbesondere auf den Arbeitswalzen aufgebracht werden, so muss beim Anpressen der Bürste zunächst ein Spalt zwischen Arbeitswalze und Stahlbürste überwunden werden, bevor sich ein Kontakt der Bürste an der gesamten Arbeitswalzenlänge einstellen kann. Der dabei auftretende Anpressdruck ist jedoch zwangsläufig ungleichmäßig. In Bereichen höheren Anpressdruckes kann sich eine stärkere Abnutzung der Bürstenhaare einstellen. In Bereichen niedrigeren Anpressdruckes ist hingegen mit geringerer örtlicher Reinigungswirkung bis hin zum Nichtkontakt zu rechnen. Auf jeden Fall sind die Bedingungen über der Ballenlänge der Walze und die Einsatzdauer ungleichmäßig, was bei der Walzung von vielen Aluminiumlegierungen und anderen Nicht-Eisen-Metallen aus Gründen der Oberflächenqualität nachteilig ist. Denn mit zunehmendem Stellbereich von konturierten Walzen und der damit verbundenen größeren Durchmesserdifferenz über der Ballenlänge der Arbeitswalzen nimmt das Problem bzw. die Ungleichmäßigkeit erheblich zu.

Ein wesentliches Ziel für das Warm- und Kaltwalzen von Bändern besteht darin, bei guter Bandplanheit ein Profil zu erzeugen, das die Anforderungen an das Walzprodukt voll erfüllt. Allerdings wird das Bandprofil von zahlreichen Faktoren, wie bspw. thermischer Balligkeit, Walzenverschleiß und Walzkräften beeinflusst. Daher besteht eine Notwendigkeit darin, die Balligkeit der Arbeitswalzen laufend anzupassen. Hierfür erweist sich eine Walze mit kontinuierlich veränderbarer (Continuously Variable) Balligkeit als bestgeeigneter Stellmechanismus. Dabei werden bspw. die Arbeitswalzen etwa S-förmig geschliffen. Beide Arbeitswalzen haben einen identischen Schliff: Der Schliff der Oberwalze ist um 180° versetzt gegenüber der Unterwalze, so dass sie sich gegenseitig ergänzen und eine symmetrische Walzspaltkontur ergeben.

Das Dokument EP 0 605 833 B1 offenbart eine Vorrichtung zur Anstellung einer Bürstenwalze, insbesondere an die Arbeitswalze eines Walzgerüstes zum Warmwalzen von Aluminium, wobei die Bürstenwalze entgegen der Arbeitswalzenrotation drehbar und parallel zur Arbeitswalze translatorisch verschiebbar und in schwenkbaren Halterungen beidseitig gelagert ist.
Das Schwenklager jeder Bürstenwalzen-Halterung ist am Arbeitswalzeneinbaustück angeordnet. Die Halterung weist einen Schwenkhebel auf, der sich zwischen einem steuerbaren Betätigungselement und einem rückstellbaren Stützelement befindet, wobei das Betätigungselement im Ausbalancierungsblock bzw. Biegeblock für die Arbeitswalzen und das Stützelement am Arbeitswalzeneinbaustück angeordnet sind.

Das Dokument EP 0 394 873 B1 beschreibt ein Verfahren zum Kaltwalzen von Aluminiumband in einer Walzvorrichtung, die mindestens ein Paar Arbeitswalzen und ein Paar Stützwalzen aufweist, wobei jede Stützwalze so angeordnet ist, um mit einer Arbeitswalze im Kontakt zu sein. Es ist eine Reinigungsbürste für jeweils eine Stützwalze vorgesehen, die im offenen Ende einer Kanaleinrichtung angeordnet ist, um die Stützwalze zu berühren und zu bürsten. Das Verfahren ist durch die weiteren Schritte bestimmt:
- Drehen der Bürste in einer Richtung entgegengesetzt zur Stützwalze;
- Ansaugen von Luft in das offene Ende der Kanaleinrichtung, wobei die Sauggeschwindigkeit der Luft mindestens 5 m/sec beträgt und wobei die Kanaleinrichtung mit Klappenteilen und mit einem Mechanismus zum Vorrücken und Zurückziehen ausgestattet ist.
- Einstellen der Positionen der Klappenteile, um das offene Ende der Kanaleinrichtung in einem vorbestimmten Abstand von der Stützwalze aufrecht zu erhalten.

Das Dokument EP 0 640 412 A1 beschreibt eine Vorrichtung zum Reinigen und Polieren einer Walze, umfassend eine Reinigungswalze, die drehbar auf einem Tragelement mit zwei parallelen Armen angeordnet ist, die sich zwischen einem inneren Ende und einem äußeren Ende erstrecken und zwischen einer Anlage-Position an die Reinigungswalze und einer Abstands-Position verschiebbar sind sowie Mittel zur Steuerung der Rotation besitzen. Die äußeren Enden der beiden Tragarme sind parallel zur Achse der Walze, respektive auf zwei fluchtenden Fixlagem gelagert, wobei die rotierende Walze von einer auf der Achse des Getriebes schwenkbaren kinematischen Kette angetrieben wird.

Das Dokument JP 9057313 A betrifft das Problem der Zerstörungen der Oberflächengüte einer zu walzenden Platte und das Problem von Anbackungen beim Walzen von Aluminiumplatten. Zur Lösung der Probleme wird vorgeschlagen, in einem Kaltwalzgerüst den Arbeitswalzen Bürstenwalzen beizuordnen, um im Kontakt mit denselben hierdurch den anhaftenden Belag auf den Oberflächen der Arbeitswalzen zu entfernen.

Das Dokument JP 10034210 A betrifft die Aufgabe, das Anbacken von Schlackenteilchen an Arbeitswalzen zu vermeiden. Zur Lösung wird die Anordnung einer Bürstenwalze zur Abreinigung jeder Arbeitswalze vorgeschlagen.
Hierfür besitzt die Bürstenwalze einen Hohlkörper zur Hindurchleitung von Kühlflüssigkeit mit Austrittsbohrungen in radialer Anordnung aus dem Hohlkörper.

Das Dokument US-A- 2,953,952 beschreibt eine Reinigungsbürste zum Reinigen der Walzen eines Walzgerüstes. Die Walzen sind zylindrisch und die Außenkontur der Reinigungsbürste hat Zylinderform. Wird die Reinigungsbürste gegen die Walzen gedrückt, zeigt sich eine ungleichmäßige Belastung mit der Folge eines ungleichmäßigen Verschleißes.

Das Dokument JP 52 09 28 55 zeigt eine an eine zylindrische Arbeitswalze eines Quarto-Gerüstes anstellbare Reinigungsbürste, die an ihren Lagerenden mit Zug- oder Druckkräften beaufschlagt wird.

Hierdurch wird ein konvexer bzw. konkaver Kräfteverlauf über die Länge der Reinigungsbrüste bewirkt. Vorgeschlagen ist auch eine Reinigungsbürste mit einem Bürstenbelag in Form einer Parabel. Ein ungleichmäßiger Verschleiß des Bürstenbelags lässt sich jedoch nicht vermeiden.

Ausgehend vom vorgenannten Stand der Technik liegt der vorliegenden Erfindung die Aufgabe zugrunde, eine Reinigungsbürste so zu gestalten bzw. zu schleifen, dass sich ein gleichmäßiger Anpressdruck zwischen einer Walze und der Reinigungsbürste über der Ballenlänge auch dann einstellt, wenn die Walze eine Kontur gemäß einer mathematischen Funktion eines Polynoms höherer Ordnung, einer Exponentialfunktion oder einer Winkelfunktion aufweist.

Diese Aufgabe wird durch ein Verfahren gemäß Anspruch 1 oder durch eine Reinigungsbürste gemäß Anspruch 2 gelöst.

Dabei ist mit einer weiteren Ausgestaltung der Erfindung vorgesehen, dass die Form bzw. die Kontur des Bürstenbelages bzw. der Reinigungsbürste der Geometrie der Walze insbesondere der Walze angepasst ist und mit einer Kontur gemäß einer mathematischen Funktion eines Polynoms höherer Ordnung, einer Exponentialfunktion oder einer Winkelfunktion ausgebildet ist.

Und schließlich ist die Reinigungsbürste nach der Erfindung so gestaltet, dass sie wenigstens an einer ihrer Endlagerungen mit Mitteln zum Verschieben in Richtung ihrer Achse versehen ist bzw. mit den verschiebbaren Walzen gekoppelt ist.

Im Hinblick auf den Betrieb der Reinigungsbürste ist vorgesehen, dass die Form des Bürstenbelags bzw. die Form der Reinigungsbürste der Form der Walze so weitgehend angepasst wird, dass sich zwischen Walze und Bürstenbelag bzw. Reinigungsbürste ein weitgehend gleichmäßiger Anpressdruck über die Ballenlänge, bevorzugt im Bereich der Bandbreite der Walze mit einer für eine ausreichende Reinigungswirkung minimalen Anpresskraft F_{b} einstellt (Figur 4a).

Zweckmäßig ist das Betriebsverfahren weiterhin dadurch gekennzeichnet, dass die erfahrungsgemäße Durchbiegung des Bürstengrundkörpers sowie der erfahrungsgemäße thermische Crown der Walze durch eine konforme symmetrische Bombierung des Bürstenbelages unter Beachtung des Einflusses der Steifigkeit des Bürstengrundkörpers kompensiert werden.

Und schließlich sieht das Verfahren nach der Erfindung vor, dass im Falle einer Axialverschiebung der Arbeitswalze während des Betriebes um ein funktionsbedingtes Längenmaß auch die Reinigungsbürste zur Beibehaltung ihrer relativen Längsposition gegenüber der Walze und ihrer Walzenform gleichsinnig um ein bevorzugt gleiches Längenmaß verschoben wird. Bei feststehenden Bürsten müsste der Anpressdruck angepasst werden.

Weitere Ausgestaltungen der Reinigungsbürste sind in den Unteransprüchen angegeben.

Einzelheiten, Merkmale und Vorteile der Erfindung ergeben sich aus der nachstehenden Erläuterung eines in den Zeichnungen schematisch dargestellten Ausführungsbeispieles.
Es zeigen:
- Fig. 1: in Frontansicht zwei zylindrische Arbeitswalzen im Zusammenwirken mit zylindrischen Reinigungsbürsten;
- Fig. 2: die Durchbiegung einer zylindrischen Reinigungsbürste beim Einsatz im Zusammenwirken mit einer zylindrischen Arbeitswalze;
- Fig. 2a: im Diagramm den Anpressdruck der Reinigungsbürste gemäß Fig. 2;
- Fig. 3: die unterschiedliche Stärke eines Anpressdruckes zwischen Arbeits- walze und Reinigungsbürste bei der Ausbildung einer S-konturierten Arbeitswalze im Zusammenwirken mit einer zylindrischen Bürste;
- Fig. 3a: den Bereich höherer Bürstenabnutzung gemäß Fig. 3;
- Fig. 4: Arbeitswalze und Reinigungsbürste im Falle beiderseitiger Ausbil- dung von S-förmig konturierter Arbeitswalze und Reinigungsbürste.
- Fig. 4a: Diagramm einer Ausbildung vom Arbeitsdruck gemäß Fig. 4

Fig. 1 zeigt ein Paar Arbeitswalzen 4, 4' beim Walzen eines Walzbandes 8 im Walzenspalt. Die aus dem Walzenspalt 8 austretenden Flächenbereiche der Arbeitswalzen 4, 4' werden von den gegensinnig rotierenden Reinigungsbürsten 1, 1a erfasst und von Verunreinigungen wie Emulsionsrückständen, aufgebakkenem Walzgut und Oxidpartikeln abgereinigt. Die Darstellung zeigt jeweils die Frontseiten der Arbeitswalzen 4, 4' sowie der Abreinigungsbürsten 1, 1a. Arbeitswalzen und Reinigungswalzen sind zylindrisch ausgestaltet.

Fig. 2 zeigt in Seitenansicht die Arbeitswalze 4 im Zusammenwirken mit der zylinderförmigen Reinigungsbürste 1. Die Reinigungsbürste wird beidseitig mit Anpresskräften F_{B}/2 an die Arbeitswalze 4 angedrückt und bildet dabei eine Durchbiegung D aus. Wie Fig. 2 weiter zeigt, umfasst die Reinigungsbürste einen Grundkörper 3, vorzugsweise aus Stahl, mit einem Bürstenbelag 2. Dieser besteht aus gewellten Stahldrähten.

Fig. 2a zeigt jeweils ein Diagramm der Durchbiegung infolge variablem Anpressdruck zwischen Arbeitswalze 4 und Reinigungsbürste 1, und zwar vergleichsweise bei einer weichen Bürste 1' und einer harten Bürste, insbesondere Stahldrahtbürste 1".

Das Diagramm der Fig. 3a zeigt bei einer Kombination einer S-förmig konturierten Arbeitswalze 4 mit einer zylinderförmigen Reinigungsbürste 1 gemäß Fig. 3 den Bereich 6 erhöhten Anpressdruckes sowie den anschließenden Bereich 7 geringeren Anpressdruckes und entsprechend geringerer Reinigungswirkung. Eine derartige Kombination ist ersichtlich unzweckmäßig.

Im Gegensatz dazu zeigt das Diagramm 4a einen gleichmäßigen Anpressdruck über die Länge der Reinigungsbürste 1.

Ein derartig optimaler Anpressdruck wird erreicht bei erfindungsgemäßer Ausbildung einer S-förmig konturierten Arbeitswalze 4 im Zusammenwirken mit einer S-förmig konturierten Reinigungsbürste 1.
Dabei wird die Form des Bürstenschliffes 5, 5' der Form der Arbeitswalze 4 so weitgehend angepasst, dass für eine ausreichende Reinigungswirkung eine minimale Anpresskraft F_{B} gewählt werden kann.
Dabei kann die Form des Bürstenbelages 2 entsprechend der Geometrie der Arbeitswalze 4 wahlweise mit einer mathematischen Funktion eines Polynoms höherer Ordnung, einer Exponentialfunktion oder einer Winkelfunktion ausgebildet werden.

Besonders zweckmäßig ist hierbei, dass die erfahrungsgemäße Durchbiegung D des Bürstengrundkörpers 3 sowie der erfahrungsgemäße thermische Crown der Arbeitswalze 4 durch eine konforme symmetrische Bombierung des Bürstenbelages 2 unter Beachtung des Einflusses der Steifigkeit des Bürstengrundkörpers 3 kompensiert werden.

Im Falle einer Axialverschiebung der Arbeitswalze 4 während des Betriebes um ein funktionsbedingtes Längenmaß wird auch die Reinigungsbürste zur Beibehaltung ihrer relativen Längsposition gegenüber der Arbeitswalze und ihrer Walzenform gleichsinnig um ein bevorzugt gleiches Längenmaß verschoben oder/und der Anpressdruck der Bürste verändert. Die Reinigungsbürste zur Verwendung in Metall- und insbesondere in Aluminium-Warmbandstraßen ist mit einem Bürstenbelag 2 aus gewellten Stahldrähten versehen.

Da die Kontur der Reinigungsbürste sich von vornherein an die Arbeitswalzenkontur anpasst und diese Anpassung in jeder axial verschobenen Stellung der Arbeitswalze gilt, ist stets für einen weitgehend gleichmäßigen Anpressdruck und damit für eine optimale Reinigung der Arbeitswalze gesorgt.

## Patentansprüche

1. Verfahren zur Formgebung einer Walzen-Reinigungsbürste (1), insbesondere für Arbeitswalzen zur Verendung in Metall- und insbesondere in Aluminium-Warmbandstraßen mit einem Bürstenbelag (2), umfassend einen endseitig gelagerten tragenden Grundkörper (3) mit dem daran befestigten Bürstenbelag (2), der zur Erzielung einer Reinigungswirkung mit einstellbarer Kraft oder definierter Eintauchtiefe gegen die Walze (4) gedrückt wird,
**dadurch gekennzeichnet,**
**dass** die Form des Bürstenbelags (2) entsprechend der Geometrie der Walze (4) mit einer Kontur gemäß einer mathematischen Funktion eines Polynoms höherer Ordnung, einer Exponentialfunktion oder einer Winkelfunktion ausgebildet wird; und dass die Form des Bürstenbelags derart an die Form der Walze angepasst wird, dass sich zwischen Walze und Bürstenbelag ein weitgehend gleichmäßiger Anpressdruck über die Ballenlänge einstellt.

2. Reinigungsbürste zur Verwendung in Metall- und insbesondere in Aluminium-Warmbandstraßen mit einem Bürstenbelag (2), hergestellt nach Anspruch 1,
**dadurch gekennzeichnet,**
**dass** sie bzw. ihr Bürstenbelag (2) eine Kontur aufweist, die der Kontur der Walzen, insbesondere der Arbeitswalze (4) angepasst ist und sie die Kontur einer mathematischen Funktion eines Polynoms höherer Ordnung, einer Exponentialfunktion oder einer Winkelfunktion besitzt.

3. Reinigungsbürste nach Anspruch 2,
**dadurch gekennzeichnet,**
**dass** sie wenigstens an einer ihrer Endlagerungen mit Mitteln zum Verschieben in Richtung ihrer Achse versehen bzw. mit den verschiebbaren Arbeitswalzen gekoppelt ist.

4. Reinigungsbürste nach Anspruch 2 oder 3,
**dadurch gekennzeichnet,**
**dass** die Verschiebemittel der Reinigungsbürste mit den Verschiebemitteln der Walze, insbesondere der Arbeitswalze vorzugsweise synchronisierend gekoppelt sind.

5. Verfahren zum Betrieb einer Reinigungsbürste nach Anspruch 2,
**dadurch gekennzeichnet,**
**dass** die Form des Bürstenbelags (2) bzw. die Form der Reinigungsbrüste (1) der Form der Walze (4) so weitgehend angepasst wird, dass sich zwischen Walze und Bürstenbelag bzw. Reinigungsbürste ein weitgehend gleichmäßiger Anpressdruck über die Ballenlänge, bevorzugt im Bereich der Bandbreite der Walze mit einer für eine ausreichende Reinigungswirkung minimalen Anspresskraft F_{b} einstellt (Fig. 4a).

6. Verfahren nach Anspruch 5,
**dadurch gekennzeichnet,**
**dass** die erfahrungsgemäße Durchbiegung des Bürstengrundkörpers (3) sowie der erfahrungsgemäße thermische Crown der Walze (4) durch eine konforme symmetrische Bombierung des Bürstenbelages (2) unter Beachtung des Einflusses der Steifigkeit des Bürstengrundkörpers (3) kompensiert werden.

7. Verfahren nach Anspruch 5 oder 6,
**dadurch gekennzeichnet,**
**dass** im Falle einer Axialverschiebung der Arbeitswalze (4) während des Betriebes um ein funktionsbedingtes Längenmaß auch die Reinigungsbürste (1) zur Beibehaltung ihrer relativen Längsposition gegenüber der Walze und ihrer Walzenform gleichsinnig um ein bevorzugt gleiches Längenmaß verschoben wird.

8. Verfahren nach einem oder mehreren der Ansprüche 5 bis 7,
**dadurch gekennzeichnet,**
**dass** im Falle einer Axialverschiebung der Arbeitswalze (4) der Anpressdruck der Bürste an die geänderte wirksame Walzengeometrie angepasst wird.

## Claims

1. Method of shaping a roll cleaning brush (1), particularly for working rolls, for use in metal, particularly in aluminium, hot-strip rolling trains, with a brush covering (2), comprising a supporting base body (3), which is mounted at the ends, with the brush covering (2), which is fastened thereto and which for achieving a cleaning action is pressed against the roll (4) with a settable force or a defined lowering depth, **characterised in that** the shape of the brush covering (2) is formed to correspond with the geometry of the roll (4) with a contour according to a mathematical function of a polynomial of higher order, an exponential function or a trigonometric function, and that the shape of the brush covering is matched to the shape of the roll in such a manner that a substantially uniform pressing-on pressure arises between roll and brush covering over the roll body length.

2. Cleaning brush for use in metal, particularly in aluminium, hot-strip rolling trains with a brush covering (2) produced according to claim 1, **characterised in that** the brush or its brush covering (2) has a contour which is matched to the contour of the rolls, particularly the working roll (4), and that it has the contour of a mathematical function of a polynomial of higher order, an exponential function or a trigonometric function.

3. Cleaning brush according to claim 2, **characterised in that** it is provided at its end mountings with means for displacement in the direction of its axis or is coupled with the displaceable working rolls.

4. Cleaning brush according to claim 2 or 3, **characterised in that** the displacing means of the cleaning brush are coupled with the displacing means of the roll, particularly the working roll, preferably in synchronised manner.

5. Method of operating a cleaning brush according to claim 2, **characterised in that** the shape of the brush covering (2) or the shape of the cleaning brush (1) is so substantially matched to the shape of the roll (4) that a substantially uniform pressing-on pressure rises between roll and brush covering or cleaning brush over the roll body length, preferably in the region of the strip width of the roll, with a pressing-on force F_{B} which is minimal for a sufficient cleaning action (Fig. 4a).

6. Method according to claim 5, **characterised in that** compensation for the empirically determined bending deflection of the brush base body (3) as well as the empirically determined thermal crown of the roll (4) is provided by a conforming symmetrical cambering of the brush covering (2) with consideration of the influence of the stiffness of the brush base body (3).

7. Method according to claim 5 or 6, **characterised in that** in the case of an axial displacement of the working roll (4) during operation by a functionally caused length dimension the cleaning brush (1) is also displaced by a preferably equal length dimension in the same sense in order to maintain its relative length position with respect to the roll and its roll shape.

8. Method according to one or more of claims 5 to 7, **characterised in that** in the case of an axial displacement of the working roll (4) the pressing-on pressure of the brush is adapted to the changed effective roll geometry.

## Revendications

1. Procédé de façonnage d'une brosse de nettoyage en forme de cylindre (1), en particulier pour des cylindres de travail à utiliser dans des trains de feuillards métalliques et en particulier des trains de feuillards d'aluminium à chaud, avec un habillage à brosse (2), comprenant un corps de base portant (3) supporté aux extrémités avec l'habillage à brosse (2) fixé sur lui-même, qui peut être pressé contre le cylindre de travail (4) avec une force réglable ou une profondeur d'engagement définie pour atteindre un effet de nettoyage,
**caractérisé en ce que**
la forme de l'habillage à brosse (2) est réalisée en correspondance de la géométrie du cylindre de travail (4) avec un contour selon une fonction mathématique d'un polynôme d'ordre plus élevé, une fonction exponentielle ou une fonction angulaire ; et **en ce que** la forme de l'habillage à brosse est adaptée à la forme du cylindre de travail de telle façon qu'il s'établit une pression d'application largement régulière entre le cylindre de travail et l'habillage à brosse sur la longueur du corps de cylindre.

2. Brosse de nettoyage à utiliser dans des trains de feuillards métalliques et en particulier des trains de feuillards d'aluminium à chaud, comprenant un habillage à brosse (2), façonné selon la revendication 1,
**caractérisée en ce que** la brosse ou respectivement son habillage à brosse (2) présente un contour qui est adapté au contour du cylindre, en particulier du cylindre de travail (4), et possède le contour d'une fonction mathématique d'un polynôme d'ordre plus élevé, d'une fonction exponentielle ou d'une fonction angulaire.

3. Brosse de nettoyage selon la revendication 2,
**caractérisée en ce qu'**elle est pourvue au moins au niveau de l'un de ses paliers terminaux de moyens pour la translation en direction de son axe, ou **en ce qu'**elle est accouplée avec le cylindre de travail capable de translation.

4. Brosse de nettoyage selon la revendication 2 ou 3,
**caractérisée en ce que** les moyens de translation de la brosse de nettoyage sont accouplés avec les moyens de translation du cylindre, en particulier du cylindre de travail, de préférence de manière synchronisée.

5. Procédé pour le fonctionnement d'une brosse de nettoyage selon la revendication 2,
**caractérisé en ce que** la forme de l'habillage à brosse (2) ou respectivement la forme de la brosse de nettoyage (1) est adaptée largement à la forme du cylindre de travail (4) de telle manière qu'il s'établit entre le cylindre de travail et l'habillage à brosse ou la brosse de nettoyage une pression d'application largement régulière sur la longueur du corps de cylindre, de préférence dans la région de la largeur du cylindre correspondant au feuillard, avec une force de pressage minimale Fb pour un effet de nettoyage suffisant (figure 4a).

6. Procédé selon la revendication 5,
**caractérisé en ce que** la flexion du corps de base (3) de la brosse, constatée par expérience, ainsi que la dilatation thermique du cylindre de travail (4), constatée par expérience, sont compensées par un bombement symétrique conforme de l'habillage à brosse (2) en respectant l'influence de la rigidité du corps de base (3) de la brosse.

7. Procédé selon la revendication 5 ou 6,
**caractérisé en ce que** dans le cas d'une translation axiale du cylindre de travail (4) pendant le fonctionnement à raison d'une longueur fonctionnelle, la brosse de nettoyage (1) est déplacée par rapport au cylindre et à sa forme dans le même sens et de préférence à raison d'une longueur égale, afin de maintenir leur position longitudinale relative.

8. Procédé selon l'une ou plusieurs des revendications 5 à 7,
**caractérisé en ce que** dans le cas d'une translation axiale du cylindre de travail (4) la pression d'application de la brosse est adaptée à la modification de la géométrie efficace du cylindre.
